# FASCICULE DE BREVET EUROPEEN

(11) **EP 3 277 596 B1**
(45) Date de publication et mention de la délivrance du brevet: **21.11.2018**
(21) Numéro de dépôt: 16717424.2
(22) Date de dépôt: 24.03.2016
(51) Int. Cl.: B65D 30/20

(54) **PROCEDE DE FABRICATION EN CONTINU D'UN SAC EN MATIERE PLASTIQUE POUR PRODUITS ALIMENTAIRES**
VERFAHREN ZUR KONTINUIERLICHEN HERSTELLUNG EINES KUNSTSTOFFBEUTELS FÜR NAHRUNGSMITTEL
METHOD FOR CONTINUOUSLY MANUFACTURING A PLASTIC BAG FOR FOOD PRODUCTS

(30) Priorité: 31.03.2015 FR 1552713
(43) Date de publication de la demande: 07.02.2018
(73) Titulaire: Coveris Flexibles France, 43290 Montfaucon En Velay (FR)
(72) Inventeur: VALETTE, Eric Albert Léon, 43120 Monistrol Sur Loire (FR)
(74) Mandataire: Cabinet Laurent & Charras
(86) Numéro de dépôt international: PCT/FR2016/050669
(87) Numéro de publication internationale: WO 2016/156712

(56) Documents cités:
- EP-A2- 0 933 302
- EP-A2- 1 106 339
- DE-A1- 1 786 047
- FR-A1- 2 597 403
- FR-A1- 2 672 033
- US-A- 3 119 548

## Description

L'invention se rattache au secteur technique des sacs d'emballage en matière plastique, notamment pour l'emballage de produits alimentaires.

Plus particulièrement, l'invention concerne un sac préformé en matière plastique flexible, notamment obtenu à partir d'un film d'épaisseur inférieure à 200 µm, environ.

Ce type de sac comprend une paroi avant et une paroi arrière assemblées au niveau de leurs côtés latéraux, en combinaison avec des soufflets, en délimitant un fond et une ouverture de remplissage.

De manière connue, ces sacs préformés sont réalisés en continu, à partir d'un seul film en matière plastique, tel que du PE additionné ou non d'OPP, ou bien du PE additionné de PET, ou toutes autres matières parfaitement connues pour un homme du métier couramment employées dans le domaine de l'emballage alimentaire.

Le film en matière plastique est soumis en continu à des opérations successives de pliage et de soudage, pour réaliser un sac en tant que tel, avec comme indiqué, un fond, deux parois, réunies par des soufflets, et une ouverture de remplissage opposée au fond.

Généralement, les plis externes, au niveau du raccordement des soufflets et des parois, sont assemblés par des lignes de soudure en continu. Le fond du sac est réalisé par tous moyens connus et appropriés.

Sous un effet de remplissage du sac, les soufflets latéraux sont écartés, donnant ainsi du volume à la forme du sac, et indirectement, participent à la formation d'un fond, afin de permettre de maintenir le sac en position verticale, ou sensiblement verticale.

Il apparaît, toutefois, que la formation du fond nécessite souvent des opérations de pliage, et ne constitue pas une embase apte à assurer une parfaite stabilité en position verticale, ou sensiblement verticale du sac.

Ce problème de stabilité peut poser des problèmes importants lors du conditionnement du sac, après remplissage, sur une machine automatique. En effet, il est important que les sacs puissent rester parfaitement stables, par exemple, lors de leur transport de postes en postes, afin de les soumettre, dans de bonnes conditions, aux opérations sélectionnées, et d'éviter tous phénomènes de renversement de leurs contenus.

Cette stabilité est également importante pour le stockage et la présentation des sacs.

Pour tenter de remédier à ces inconvénients, une solution ressort, par exemple, de l'enseignement du brevet FR 2 833 928, qui prévoit de créer, sur au moins l'une des parois du sac une ligne de marquage, apte à constituer une zone de pliure déterminée pour former et délimiter le fond par rapport aux parois, en créant une embase d'appui sous l'effet de l'écartement des soufflets.

Cette solution est efficace, mais essentiellement adaptée lorsque le fond résulte d'une opération de pliage et de soudage à la partie inférieure des parois du sac. D'autres procédés de fabrication de sacs plastiques sont connus des documents US 3 119 548 et FR 2 672 033.

L'invention propose une autre solution, pour résoudre le problème posé d'améliorer la stabilité, tout en ayant pour objectif de diminuer les épaisseurs, et d'améliorer l'esthétique du sac.

Pour résoudre un tel problème, il a été conçu et mis au point un procédé de fabrication en continu d'un sac d'emballage pour produits alimentaires, à partir d'une gaine de film en matière plastique, procédé selon lequel :
- on soumet le film à des opérations de pliages successifs pour réaliser des soufflets latéraux entre deux parois,
- on réalise une ligne de soudure longitudinale au niveau du raccordement des bords externes des soufflets avec les parois,
- on réalise à intervalles réguliers une ligne de soudure transversale constituant un fond,
- on réalise à intervalles réguliers une ligne de soudure oblique entre les bords externes des soufflets et la ligne de soudure transversale constituant le fond,
- on découpe une zone triangulaire résultant des lignes de soudures obliques et de fond,
- on réalise une coupe au niveau du fond présentant symétriquement, de part et d'autre, les lignes obliques, pour former une ouverture du sac.

Le procédé de fabrication selon l'invention est caractérisé en ce que la découpe de chaque zone triangulaire est effectuée à partir du bord externe des soufflets, en longeant le bord externe de la ligne de soudure oblique, jusqu'au bord externe de la ligne de soudure transversale, puis la découpe est poursuivie transversalement vers l'intérieur de la gaine de film plastique en longeant le bord externe de la ligne de soudure transversale jusqu'à faire un demi-cercle en s'éloignant de la ligne de soudure transversale pour revenir en arrière et poursuivre la découpe transversalement jusqu'au bord externe de la gaine, parallèlement à la ligne de soudure transversale.

Ainsi, le sac d'emballage en matière plastique de produits alimentaires obtenu comprend une paroi avant et une paroi arrière assemblées, d'une part, au niveau de leurs côtés latéraux, en combinaison avec des soufflets formant deux plis, et d'autre part, au niveau de l'un de leur côté transversal avec lesdits soufflets, pour former un fond.

Les bords latéraux extérieurs des soufflets sont raccordés au fond par des lignes de coupe obliques, de sorte qu'après remplissage du sac correspondant à l'écartement des soufflets, lesdites lignes obliques forment symétriquement, de part et d'autre du fond, un dégagement en triangle, sans surépaisseur, améliorant ainsi la stabilité dudit sac, en position verticale de remplissage.

Il résulte de ces caractéristiques que les dégagements en forme de triangle sont situés de part et d'autre de la zone médiane du fond évitant toute surépaisseur, étant donné que le pli est limité en longueur, et est situé, comme indiqué, seulement au niveau de la partie médiane du fond. Il est, par ailleurs, possible d'équiper le fond, d'étiquettes ou autres.

Selon d'autres caractéristiques, les lignes de coupes obliques sont formées à partir du fond et de la ligne médiane des deux plis de chaque soufflet.

Les bords externes des soufflets, au niveau de leur raccordement avec les parois, y compris au niveau des lignes de coupe obliques, présentent une zone de soudure.

L'invention est exposée ci-après plus en détail à l'aide des figures des dessins annexés, dans lesquels :
- la figure 1 est une vue en perspective d'un sac, obtenu grâce au procédé selon l'invention,
- la figure 2 est une vue à plat et de face du film,
- la figure 3 est une vue de côté, correspondant à la figure 2, en position écartée des plis de l'un des soufflets,
- la figure 4 est une vue de face du sac, en position remplie,
- la figure 5 est une vue de côté, correspondant à la figure 4,
- la figure 6 est une vue de dessous, correspondant à la figure 4,
- la figure 7 est une vue en plan, à caractère schématique, montrant le procédé de fabrication en continu d'un sac, selon les caractéristiques de l'invention,
- la figure 8 est une vue de détail de la zone encerclée apparaissant sur la figure 7, illustrant la découpe d'une zone triangulaire, et la découpe avec la double lame.

D'une manière parfaitement connue, le sac pour produits alimentaires désigné dans son ensemble par (1) est réalisé dans une matière plastique flexible, notamment d'épaisseur inférieure à 200 µm. Le sac est, de manière parfaitement connue, obtenu à partir d'une bobine de film déroulée en continu, et soumise à différentes opérations, notamment de pliage et de soudure réalisées en automatique.

Il en résulte que le sac obtenu présente une paroi avant (1a) et une paroi arrière (1b) assemblées au niveau de leurs côtés latéraux en combinaison avec des soufflets (1c,) et (1d). Le sac présente, par ailleurs, un fond (1e) et une ouverture de remplissage (1f).

Chacun des soufflets (1c) et (1d) forment deux plis (a) et (b). Le fond (1e) est soudé au niveau du raccordement d'un des côtés transversaux des parois, avec les soufflets.

Selon l'invention, les bords latéraux externes des soufflets (1c) et (1d), au niveau de leur raccordement avec les parois avant et arrière du sac, sont raccordés au fond (1e) par des lignes de coupe obliques (1c1) (1c2) et (1d1) et (ld2) (figures 2, 3 et 6).

Les lignes de coupe obliques sont formées à partir du fond (1e) et de la ligne médiane (c) des deux plis (a) et (b) de chaque soufflet.

Les bords latéraux externes des soufflets (1c, 1d), au niveau de leur raccordement avec les parois avant (1a) et arrière (1b), y compris au niveau des lignes de coupe obliques, présentent une ligne de soudure (L).

Il résulte de ces caractéristiques, qu'après remplissage du sac, correspondant à l'écartement des soufflets (1c, 1d), les différentes lignes obliques forment symétriquement, de part et d'autre du fond (1e), un dégagement en forme de triangle (T), figure 6. Ces dégagements en forme de triangle sont donc situés symétriquement, de part et d'autre du fond (1e) et ne présentent aucune surépaisseur. La surépaisseur, constituée par le fond (1e), est donc limitée entre les deux dégagements en triangle (T), autrement dit, sur une longueur réduite.

On renvoie à la figure 7, qui montre le procédé de fabrication en continu d'un sac d'emballage de produits alimentaires, selon les caractéristiques de l'invention à partir d'une gaine d'un film en matière plastique.

On soumet le film à des opérations de pliages successifs pour réaliser les soufflets latéraux entre deux parois.

On réalise une ligne de soudure longitudinale (L1), au niveau du raccordement des bords externes des soufflets avec les parois avant et arrière.

On réalise à intervalles réguliers, une ligne de soudure transversale (L2) constituant le fond (1e), et une ligne de soudure oblique (L3) entre les parois externes de chacun des soufflets et la ligne de soudure (L2), constituant le fond, [étape (A)].

Les lignes de soudures obliques (L3) et les lignes de soudures transversales (L2) sont réalisées les unes après les autres selon des étapes distinctes, et avec des outils distincts. L'ordre dans lequel sont réalisées ces lignes n'est pas important. Les lignes de soudures obliques (L3) peuvent être réalisées avant ou après les lignes de soudures transversales (L2). Le fait que les lignes de soudures obliques (L3) soient réalisées indépendamment des lignes de soudures transversales (L2), et avec des outils distincts, permet de pouvoir adapter ou ajuster au besoin la position des lignes de soudures obliques (L3) par rapport aux lignes de soudures transversales (L2). Ainsi, le procédé est plus flexible en ce sens qu'il est possible de varier l'inclinaison des soudures obliques ou de les déplacer transversalement, et donc de modifier le sac fabriqué, sans devoir changer d'outil. Ces caractéristiques permettent également de pouvoir ajuster la position des lignes obliques (L3) en fonction des écarts dimensionnels constatés dans le procédé de fabrication. Le procédé de fabrication est simple, rapide, et précis.

On découpe, ensuite, la zone triangulaire (T) résultant des lignes de soudure (L1) (L2) et (L3), [étape (B)].

A noter que la découpe peut être conformée de manière à réaliser des bords arrondis, ou non.

De plus, selon l'invention et en référence à la figure 8, la découpe est effectuée à partir du bord externe des soufflets (1c, 1d), en longeant le bord externe de la ligne de soudure oblique (L3), jusqu'au bord externe de la ligne de soudure transversale (L2), puis la découpe est poursuivie transversalement vers l'intérieur de la gaine de film plastique en longeant le bord externe de la ligne de soudure transversale (L2) jusqu'à faire un demi-cercle en s'éloignant de la ligne de soudure transversale (L2) pour revenir en arrière et poursuivre la découpe transversalement jusqu'au bord externe de la gaine, parallèlement à la ligne de soudure transversale (L2).

On réalise ensuite, de manière connue, une coupe au niveau de la ligne de soudure (L2), présentant symétriquement de part et d'autre les lignes de soudure obliques (L3) pour former l'ouverture du sac [étape (C)].

De préférence, cette découpe est effectuée par une double lame, dont l'écartement des lames permet de réaliser une découpe en cernant de part et d'autre les découpes transversales réalisées lors de la découpe des zones triangulaires (voir figure 8). En d'autres termes, les lignes de soudures transversales réalisées lors de la découpe des zones triangulaires se retrouvent agencées entre les deux lames lors de la double découpe.

De cette manière, la découpe avec la double lame, autour des découpes transversales réalisées lors de la découpe des zones triangulaires, permet d'avoir une finition optimale du sac, avec des bords arrondis et sans partie saillante.

Les avantages ressortent bien de la description. En particulier, on souligne et on rappelle :
- l'esthétique obtenue,
- une diminution des épaisseurs,
- la stabilité obtenue,
- la possibilité de mettre des étiquettes ou des marquages, au niveau du fond.

## Revendications

1. Procédé de fabrication en continu d'un sac d'emballage de produits alimentaires, à partir d'une gaine d'un film de matière plastique, selon lequel :
- on soumet le film à des opérations de pliages successifs pour réaliser des soufflets latéraux (1c, 1d) entre deux parois (1a, 1b),
- on réalise une ligne de soudure longitudinale (L1) au niveau du raccordement des bords externes des soufflets (1c, 1d) avec les parois (1a, 1b),
- on réalise à intervalles réguliers une ligne de soudure transversale (L2) constituant un fond (1e),
- on réalise à intervalles réguliers une ligne de soudure oblique (L3) entre les bords externes des soufflets (1c, 1d) et la ligne de soudure transversale (L2) constituant le fond (1e),
- on découpe une zone triangulaire résultant des lignes de soudures obliques (L3) et de fond (1e),
- on réalise une coupe au niveau du fond (1e) présentant symétriquement, de part et d'autre, les lignes obliques, pour former une ouverture du sac,
procédé de fabrication **caractérisé en ce que** la découpe de chaque zone triangulaire est effectuée à partir du bord externe des soufflets (1c, 1d), en longeant le bord externe de la ligne de soudure oblique (L3), jusqu'au bord externe de la ligne de soudure transversale (L2), puis la découpe est poursuivie transversalement vers l'intérieur de la gaine de film plastique en longeant le bord externe de la ligne de soudure transversale (L2) jusqu'à faire un demi-cercle en s'éloignant de la ligne de soudure transversale (L2) pour revenir en arrière et poursuivre la découpe transversalement jusqu'au bord externe de la gaine, parallèlement à la ligne de soudure transversale (L2).

2. Procédé selon la revendication 1, ***caractérisé* en ce que** la découpe des zones triangulaires est conformée de manière à réaliser des bords arrondis.

3. Procédé selon la revendication 1, ***caractérisé* en ce que** la découpe au niveau du fond (le) est réalisée avec une double lame, dont l'écartement des deux lames est tel que lors de la double découpe, les découpes transversales réalisées lors de la découpe des zones triangulaires se retrouvent agencées entre lesdites deux lames.

## Patentansprüche

1. Verfahren zur kontinuierlichen Herstellung eines Verpackungsbeutels für Lebensmittel auf Grundlage eines Schlauchs einer Kunststofffolie, wonach:
- der Film aufeinanderfolgenden Faltoperationen unterzogen wird, um Seitenfalten (1c, 1d) zwischen zwei Lagen (1a, 1b) auszuführen,
- es eine Längsschweißnaht (L1) in Höhe des Anschlusses der Außenränder der Seitenfalten (1c, 1d) an die Lagen (1a, 1b) ausgeführt wird,
- eine Querschweißnaht (L2) in regelmäßigen Abständen ausgeführt wird, die einen Boden (1e) bildet,
- eine Schrägschweißnaht (L3) in regelmäßigen Abständen zwischen den Außenrändern der Seitenfalten (1c, 1d) und der Querschweißnaht (L2), die den Boden (1e) bildet, ausgeführt wird,
- es eine dreieckige Zone ausgeschnitten wird, die sich aus den Schrägschweiß-(L3) und Bodenschweißnähten (1e) ergibt,
- es ein Schnitt in Höhe des Bodens (1e) beiderseits symmetrisch zu den schrägen Nähten ausgeführt wird, um eine Beutelöffnung zu bilden;
Herstellungsverfahren, **dadurch gekennzeichnet, dass** das Ausschneiden jeder dreieckigen Zone vom Außenrand der Seitenfalten (1c, 1d) aus entlang dem Außenrand der Schrägschweißnaht (L3) bis zum Außenrand der Querschweißnaht (L2), ausgeführt wird, dass das Ausschneiden dann in Querrichtung nach innen des Kunststofffolienschlauchs, entlang des Außenrandes der Querschweißnaht (L2) fortgesetzt wird und schließlich einem Halbkreis folgt, indem es sich von der Querschweißnaht (L2) entfernt und zurückführt und indem das Ausschneiden quer bis zum Außenrand des Schlauchs parallel zur Querschweißnaht (L2) fortsetzt.

2. Verfahren gemäß Anspruch 1, **dadurch gekennzeichnet, dass** die dreieckigen Zonen in einer Art und Weise ausgeschnitten werden, dass runde Kanten entstehen.

3. Verfahren gemäß Anspruch 1, **dadurch gekennzeichnet, dass** das Ausschneiden in Höhe des Bodens (1e) mit einer Doppelklinge erfolgt, bei der der Abstand der beiden Klingen so ist, dass beim doppelten Ausschneiden, die Querschnitte, die beim Ausschneiden der dreieckigen Zonen hergestellt werden, zwischen diesen beiden Klingen ausgeführt werden.

## Claims

1. Process of continuous production of a bag for packaging food products, from a tubular film of plastic material, according to which:
• one submits the film to successive folding operations to produce lateral gussets (1c, 1d) between two walls (1a, 1b);
• one produces a longitudinal weld line (L1) at the joint between the exterior edges of the gussets (1c, 1d) with walls (1a, 1b);
• one produces - at regular intervals - a transversal weld line (L2) constituting a bottom (1e);
• one produces an oblique weld line (L3) at regular intervals between the exterior edges of the gussets (1c, 1d) and the transversal weld line (L2) constituting the bottom (1e);
• one cuts out a triangular area resulting from the oblique weld lines (L3) and bottom (1e);
• one makes a cut at the bottom (1e) with oblique lines, symmetrically, on either side, to form an opening in the bag;
production process **characterized by** the fact that the cutting-out of each triangular area is performed starting from the exterior edge of the gussets (1c, 1d) and along the exterior edge of the oblique weld line (L3), and the cut is then continued transversally towards the interior of the plastic tubular film and along the exterior edge of the transversal weld line (L2) until a semi-circle is performed while becoming more-distant from the transversal weld line (L2), until returning backwards and continuing the cut transversally until the exterior edge of the tubular film, in parallel to the transversal weld line (L2).

2. Process in accordance with claim 1, **characterized by** the fact that the cutting-out of the triangular areas is formed in such a manner as to procure rounded edges.

3. Process in accordance with claim 1, **characterized by** the fact that the cut-out at the bottom (1e) is produced with a dual blade, with the gap between the two blades being such that, during the double cut, the transversal cut-outs produced during the cutting-out of the triangular areas are positioned between the aforesaid two blades.
